# EUROPÄISCHE PATENTSCHRIFT

(11) **EP 4 141 900 B1**
(45) Veröffentlichungstag und Bekanntmachung des Hinweises auf die Patenterteilung: **31.07.2024**
(21) Anmeldenummer: 22401019.9
(22) Anmeldetag: 28.07.2022
(51) Int. Cl.: H01H 1/26, H01H 50/56

(54) **RELAIS MIT EINER PARTIKELABHALTEVORRICHTUNG**
RELAY WITH A PROTECTION AGAINST PARTIKELS
RELAIS AVEC UNE PROTECTION CONTRE LES PARTICULES

(30) Priorität: 24.08.2021 DE 102021121882
(43) Veröffentlichungstag der Anmeldung: 01.03.2023
(73) Patentinhaber: Insta GmbH, 58509 Lüdenscheid (DE)
(72) Erfinder: Wüller, Stefan, 58553 Halver (DE); Hopp, Christian, 44139 Dortmund (DE); Marks, Pierre, 58453 Witten (DE)
(74) Vertreter: Fobbe, Tobias

(56) Entgegenhaltungen:
- EP-A1- 0 016 980
- CN-A- 110 867 351
- DE-U1- 8 324 216
- KR-B1- 102 207 339

## Beschreibung

Die Erfindung betrifft ein Relais zum Schalten eines Laststromkreises umfassend einen ersten und einen zweiten an jeweils einem Träger fixierten Arbeitskontakt, wobei zum Schalten der erste Arbeitskontakt über eine Verschiebeeinrichtung bezüglich des zweiten Arbeitskontaktes zum Kontaktieren der beiden Arbeitskontakte verschieblich gelagert ist, wobei zumindest einer der Arbeitskontakte und/oder einer der Träger eine Partikelabhaltevorrichtung aufweisen, die den durch das Schalten erzeugten Freiraum zwischen Träger und Arbeitskontakt wirksam vor dem Eintritt von Partikeln schützt.

Relais sind etablierte elektromechanische Bauelemente, zum Schalten von Lasten. Vorbekannte Relais umfassen einen ersten und einen zweiten an jeweils einem Träger fixierten Arbeitskontakt. Zum Schalten wird der erste Arbeitskontakt über eine Verschiebeeinrichtung, beispielsweise angetrieben über eine durch eine Spule hervorgerufene magnetische Kraft, bezüglich des zweiten Arbeitskontaktes zum Kontaktieren der beiden Arbeitskontakte verschoben.

Bei diesem Prozess bildet sich ein Freiraum zwischen Träger und Arbeitskontakt in Folge der Verschiebung des zumindest einen Arbeitskontaktes bezüglich des ihm zugeordneten Trägers. Beim Schalten mittlerer und hoher Lasten verdampft im Lichtbogen Kontaktmaterial, das sich als pulverförmiger Belag auf Kontaktfläche und Kontaktumgebung ablagert als Folge der Energie, die sich an den Kontakten entlädt. Der auftretende Materialverlust der Kontaktstücke der Arbeitskontakte begrenzt die elektrische Lebensdauer, da sich die in dem Freiraum anlagernden Partikel die Rückstellfähigkeit des Arbeitskontaktes bezüglich des Trägers verändert und somit die Schaltzeiten sich über die Zeit verändern.

EP 0 016 980 A1 und DE 8 324 216 U1 offenbaren ein gattungsgemäßes Relais zum Schalten eines Laststromkreises umfassend einen ersten und einen zweiten an jeweils einem Träger fixierten Arbeitskontakt, wobei zum Schalten der erste Arbeitskontakt über eine Verschiebeeinrichtung bezüglich des zweiten Arbeitskontaktes zum Kontaktieren der beiden Arbeitskontakte verschieblich gelagert ist, wobei zumindest einer der Arbeitskontakte und/oder einer der Träger eine Partikelabhaltevorrichtung aufweisen, die den durch das Schalten erzeugten Freiraum zwischen Träger und Arbeitskontakt wirksam vor dem Eintritt von Partikeln schützt.

KR 102 207 339 B1 offenbart ein gattungsgemäßes Relais, wobei die Partikelabhaltevorrichtung als Ausbuchtung des als Feder ausgeführten Arbeitskontaktes ausgebildet ist.

CN 110 867 351 A offenbart ein gattungsgemäßes Relais, wobei die Partikelabhaltevorrichtung als an den als Feder ausgeführten Arbeitskontakt angeformten Vorsprung ausgebildet ist.

Nachteilig bei vorbekannten Relais ist mithin, dass Partikel, welche beim Abbrand des Kontaktes entstehen, in den oftmals als Spalt ausgebildeten Freiraum gelangen und die Rückstellung der Kontaktfeder hemmen. Somit verändert sich die Rückstelleigenschaft der Kontaktfeder, was das Verschweißen der Kontakte begünstigen kann und somit einen verfrühten Ausfall des Kontaktes bzw. des Relais bedeuten kann.

Gelöst wird dieses Problem erfindungsgemäß durch ein Relais gemäß Hauptanspruch 1.

Aufgrund der Kraft, die bei Kontaktschluss zwischen den beiden Arbeitskontakten wirkt, kann es vorkommen, dass nicht nur der erste Arbeitskontakt, sondern auch der zweite Arbeitskontakt bezüglich seines jeweiligen Trägers ausgelenkt wird. Daher kann es mitunter erfindungsgemäß sinnvoll sein, dass beide Arbeitskontakte und/oder beide Träger eine Partikelabhaltevorrichtung aufweisen.

Bei dem erfindungsgemäßen Relais, bei dem die Partikelabhaltevorrichtung als Verschiebeelement an dem Träger angeordnet ist, verringert das Verschiebeelement durch Auslenkung in die Verschiebeeinrichtung des ersten Arbeitskontaktes den sich durch das Schalten erzeugten Freiraum zwischen Träger und Arbeitskontakt auf ein solches Maß, dass ein Eintritt von Partikeln wirksam vermieden ist. Dieses kann beispielsweise realisiert sein, indem das Verschiebeelement dem ausgelenkten Arbeitskontakt so folgt, dass der Abstand zwischen Verschiebeelement und Arbeitskontakt weniger als 10 Mikrometer ist. Alternativ kann das Verschiebeelement den Arbeitskontakt sogar kontaktieren, wobei die Kontaktkraft zwischen Verschiebelement und Arbeitskontakt im Wesentlichen 0 N ist, um das Schalten der Arbeitskontakte nicht zu beeinflussen.

In einer besonders einfach zu produzierenden Ausgestaltung des erfindungsgemäßen Relais sind die Arbeitskontakte als Federn ausgeführt und an die Träger genietet.

Nachfolgend ist die Erfindung unter Bezugnahme auf die beigefügten Figuren anhand eines Ausführungsbeispiels beschrieben. Es zeigen:
Fig. 1: eine schematische Darstellung eines vorbekannten Relais (Stand der Technik) im geöffneten (links) und geschlossenen (rechts) Zustand,
Fig. 2: eine schematische Darstellung eines alternativen erfindungsgemäßen Relais im geschlossenen Zustand, wobei die Partikelabhaltevorrichtung am Träger angeordnet ist.

In den verschiedenen Figuren sind gleiche Teile stets mit den gleichen Bezugszeichen versehen und werden daher in der Regel auch jeweils nur einmal benannt beziehungsweise erwähnt.

Das in Figur 1 gezeigte, vorbekannte Relais R umfasst zum Schalten eines Laststromkreises einen ersten und einen zweiten an jeweils einem Träger 1, 2 fixierten Arbeitskontakt 3, 4, wobei zum Schalten der erste Arbeitskontakt 3 über eine Verschiebeeinrichtung 5 bezüglich des zweiten Arbeitskontaktes 4 zum Kontaktieren der beiden Arbeitskontakte 3,4 verschieblich gelagert ist. Problematisch dabei ist, dass Partikel P, welche beim Abbrand der Arbeitskontakte 3,4 entstehen, in den oftmals als Spalt ausgebildeten Freiraum F gelangen und die Rückstellung der Kontaktfeder hemmen. Mitunter verändert sich die Rückstelleigenschaft der Kontaktfeder, was das Verschweißen der Arbeitskontakte 3,4 begünstigen kann und somit einen unerwünschten, verfrühten Ausfall des Kontaktes bzw. des Relais R bedeuten kann.

In einer bevorzugten Weiterbildung des erfindungsgemäßen Relais R weisen beide Arbeitskontakte 3, 4 eine Partikelabhaltevorrichtung 6 auf, wie in Figur 3 dargestellt ist.

In Figur 2 ist eine schematische Darstellung des erfindungsgemäßen Relais R im geschlossenen Zustand wiedergegeben, wobei die Partikelabhaltevorrichtung 6 als Verschiebeelement an dem Träger 1 angeordnet ist, welches Verschiebeelement durch Auslenkung in die Verschiebeeinrichtung 5 des ersten Arbeitskontaktes 3 den sich durch das Schalten erzeugten Freiraum F zwischen Träger 1 und ersten Arbeitskontakt 3 auf ein solches Maß verringert, dass ein Eintritt von Partikeln wirksam vermieden ist. Es kann beispielsweise realisiert sein, dass der Abstand zwischen Verschiebeelement und ersten Arbeitskontakt 3 weniger als 10 Mikrometer ist.

### Bezugszeichenliste

- 1: erster Träger
- 2: zweiter Träger
- 3: erster Arbeitskontakt
- 4: zweiter Arbeitskontakt
- 5: Verschiebeeinrichtung
- 6: Partikelabhaltevorrichtung

- F: Freiraum
- P: Partikel
- R: Relais

## Patentansprüche

1. Relais zum Schalten eines Laststromkreises umfassend einen ersten und einen zweiten an jeweils einem Träger (1,2) fixierten, als Feder ausgeführten, Arbeitskontakt (3,4), wobei zum Schalten der erste Arbeitskontakt (3) über eine Verschiebeeinrichtung (5) bezüglich des zweiten Arbeitskontaktes (4) zum Kontaktieren der beiden Arbeitskontakte (3, 4) verschieblich gelagert ist, wobei zumindest einer der Arbeitskontakte (3, 4) und/oder einer der Träger (1, 2) eine Partikelabhaltevorrichtung (6) aufweisen, die den durch das Schalten erzeugten Freiraum (F) zwischen Träger (1, 2) und Arbeitskontakt (3, 4) wirksam vor dem Eintritt von Partikeln (P) schützt,
**dadurch gekennzeichnet, dass** die Partikelabhaltevorrichtung (6) als Verschiebeelement an dem Träger (1) angeordnet ist, welches Verschiebeelement durch Auslenkung in die Verschiebeeinrichtung (5) des ersten Arbeitskontaktes (3) den sich durch das Schalten erzeugten Freiraum (F) zwischen Träger (1) und ersten Arbeitskontakt (3) auf ein solches Maß verringert, dass ein Eintritt von Partikeln (P) wirksam vermieden ist.

2. Relais nach einem Anspruch 1, **dadurch gekennzeichnet, dass** die Arbeitskontakte (3, 4) an die Träger (1,2) genietet sind.

## Claims

1. Relay for switching a load circuit, comprising a first and a second working contact (3, 4) designed as springs and fixed to a respective carrier (1, 2), wherein, for switching, the first working contact (3) is mounted so as to be displaceable relative to the second working contact (4) via a displacement unit (5) in order to contact the two working contacts (3, 4), at least one of the working contacts (3, 4) and/or one of the carriers (1, 2) having a particle-repelling device (6) which effectively protects the free space (F) between the carrier (1, 2) and the working contact (3, 4) from the entry of particles (P), **characterised in that** the particle-repelling device (6) is arranged as a sliding element on the carrier (1), which sliding element, by being deflected into the displacement unit (5) of the first working contact (3), reduces the free space (F) between the carrier (1) and the first working contact (3) to such an extent that the entry of particles (P) is effectively prevented.

2. Relay in accordance with Claim 1, **characterised in that** the working contacts (3, 4) are riveted to the carriers (1,2).

## Revendications

1. Relais pour la commutation d'un circuit de charge comprenant un premier et un deuxième contact de travail (3, 4) réalisés sous forme de ressort et fixés chacun sur un support (1, 2), le premier contact de travail (3) étant, pour la commutation, déplacé par rapport au deuxième contact de travail (4) par l'intermédiaire d'un dispositif de déplacement (5) pour la mise en contact des deux contacts de travail (3, 4), au moins l'un des contacts de travail (3, 4) et/ou l'un des supports (1, 2) présentant un dispositif de retenue de particules (6) qui protège efficacement l'espace libre (F) généré par la commutation entre le support (1, 2) et le contact de travail (3, 4) contre l'entrée de particules (P),
**caractérisé en ce que** le dispositif de retenue de particules (6) est disposé comme élément de déplacement sur le support (1), lequel élément de déplacement, par déviation dans le dispositif de déplacement (5) du premier contact de travail (3), réduit l'espace libre (F) généré par la commutation entre le support (1) et le premier contact de travail (3) à une mesure telle qu'une entrée de particules (P) est efficacement évitée.

2. Relais selon la revendication 1, **caractérisé en ce que** les contacts de travail (3, 4) sont rivetés sur les supports (1,2).
